# EUROPÄISCHE PATENTSCHRIFT

(11) **EP 3 571 010 B1**
(45) Veröffentlichungstag und Bekanntmachung des Hinweises auf die Patenterteilung: **01.07.2020**
(21) Anmeldenummer: 17822173.5
(22) Anmeldetag: 04.12.2017
(51) Int. Cl.: B24B 27/00, B24B 49/10, B24D 3/34

(54) **SCHLEIFROBOTER ZUM SCHLEIFEN ELEKTRISCH LEITFÄHIGER WERKSTÜCKE UND VERFAHREN ZUM BETRIEB EINES SOLCHEN**
GRINDING ROBOT FOR GRINDING ELECTRICALLY CONDUCTIVE WORKPIECES, AND METHOD FOR OPERATING SAME
ROBOT DE MEULAGE POUR MEULER DES PIÈCES ÉLECTRIQUEMENT CONDUCTRICES ET PROCÉDÉ POUR SON FONCTIONNEMENT

(30) Priorität: 23.01.2017 DE 102017101175
(43) Veröffentlichungstag der Anmeldung: 27.11.2019
(73) Patentinhaber: Voith Patent GmbH, 89522 Heidenheim (DE)
(72) Erfinder: ROHRER, Martin, 3161 St. Veit/Gölsen (AT); WEIGL, Florian, 3376 St. Martin (AT); KARNER, Stefan, 3372 Blindenmarkt (AT)
(74) Vertreter: Voith Patent GmbH - Patentabteilung
(86) Internationale Anmeldenummer: PCT/EP2017/081302
(87) Internationale Veröffentlichungsnummer: WO 2018/133984

(56) Entgegenhaltungen:
- CN-A- 103 056 759
- GB-A- 891 680
- JP-A- H03 264 265

## Beschreibung

Die vorliegende Erfindung betrifft einen Schleifroboter zum Schleifen elektrisch leitfähiger Werkstücke und eine Verfahren zum Betrieb eines solchen Schleifroboters.

Schleifroboter sind aus dem allgemeinen Stand der Technik bekannt. Die Annäherung des Schleifkörpers an das Werkstück wird dabei durch die Messung der Position des Schleifkörpers in Richtung zum Werkstück hin und durch Messung der Kraft, die vom Werkstück auf den Schleifkörper ausgeübt wird, gesteuert. Hierzu sei auf die EP 0 421 323 A1 verwiesen.

Die CN 103 056 759 B offenbart einen gattungsgemässen Schleifroboter zum Schleifen eines elektrisch leitfähigen Werkstückes, umfassend einen Schleifkörper, eine Einheit zur Betätigung des Schleifkörpers und eine Steuerung, welche mit der Einheit zur Betätigung des Schleifkörpers verbunden ist und dieselbe steuert, wobei der Schleifkörper eine wellenförmige Werkzeugaufnahme umfasst, welche eine Drehachse definiert, um die der Schleifkörper beim Schleifen rotieren kann, und einen bezüglich der Drehachse rotationssymmetrischen Kopf, welcher abrasives Material enthält und eine Schleiffläche aufweist, welche während dem Schleifen im Kontakt mit dem Werkstück ist.

Die GB 891 680 A offenbart eine Vorrichtung, welche die Bestimmung des sich verschleißbedingt ändernden Durchmessers einer Schleifscheibe ermöglicht, um deren Drehzahl entsprechend zu erhöhen.

Die Messung der genannten Größen erweist sich in der Praxis als schwierig. Außerdem nutzt sich der Schleifkörper während dem Betrieb ab. Bei den bekannten Schleifrobotern bleibt dies unberücksichtigt, was die Genauigkeit des Schleifergebnisses reduziert. Die Erfinder haben sich die Aufgabe gestellt, einen Schleifroboter zum Schleifen von elektrisch leitfähigen Werkstücken anzugeben, bei der die Steuerung des Schleifvorgangs im Normalbetrieb allein durch die Messung von elektrischen Größen erfolgen kann. Außerdem soll die Genauigkeit des Schleifergebnisses erhöht werden.

Erfindungsgemäß wird diese Aufgabe durch einen Schleifroboter mit den Merkmalen des unabhängigen Vorrichtungsanspruchs und durch ein Verfahren zum Betrieb eines solchen mit den Merkmalen des unabhängigen Verfahrensanspruchs gelöst. Weitere vorteilhafte Ausgestaltungen ergeben sich aus den abhängigen Unteransprüchen.

Die Erfinder haben sich von folgenden Gedanken leiten lassen. Ein Schleifroboter verwendet einen Schleifkörper, um Material an der Oberfläche eines Werkstücks zu entfernen, z.B. um bei gegossenen Schaufeln eines Laufrades für eine hydraulische Maschine die hydraulische Kontur der Schaufeln zu formen. Um eine zeitaufwändige Annäherungsprozedur zu vermeiden, ist es notwendig dass der Schleifroboter feststellen kann, wann sich der Schleifkörper im Kontakt mit dem Werkstück befindet. Da sich ein Schleifkörper während dem Betrieb abnutzt, wobei sich der Durchmesser des Kopfes reduziert, müsste ein Schleifroboter außerdem stets über den aktuellen Kopfdurchmesser informiert sein, damit er die gewünschte Kontur des Werkstücks innerhalb der Toleranzen erzeugen kann. Bei herkömmlichen Schleifkörpern kann der aktuelle Kopfdurchmesser während dem Betrieb nur abgeschätzt werden, z.B. über die jeweilige Betriebsdauer. Für die engen Toleranzen der oben erwähnten hydraulischen Konturen ist eine solche Abschätzung jedoch zu ungenau.

Die erfindungsgemäße Lösung wird nachfolgend anhand von Figuren erläutert. Darin ist im Einzelnen folgendes dargestellt:
- Figur 1: Erfindungsgemäßer Schleifroboter;
- Figur 2: Schleifkörper zur Verwendung in einem erfindungsgemäßen Schleifroboter in einer ersten Ausführungsform in einen Schnitt entlang der Drehachse;
- Figur 3: Schleifkörper zur Verwendung in einem erfindungsgemäßen Schleifroboter in einer ersten Ausführungsform in einem Schnitt quer zur Drehachse;
- Figur 4: Schleifkörper zur Verwendung in einem erfindungsgemäßen Schleifroboter in einer zweiten Ausführungsform in einem Schnitt entlang der Drehachse;
- Figur 5: Verfahren zum Betrieb eines erfindungsgemäßen Schleifroboters.

Figur 1 zeigt einen erfindungsgemäßen Schleifroboter in sehr stark schematisierter Form. Der erfindungsgemäße Schleifroboter ist geeignet zum automatisierten Schleifen eines leitfähigen Werkstückes, welches mit 6 bezeichnet ist. Der Schleifroboter verfügt über einen Schleifkörper, welcher mit 5 bezeichnet ist. Der Schleifkörper 5 umfasst einen rotationssymmetrischen Kopf, welcher mit 1 bezeichnet ist, eine Werkzeugaufnahme, welche mit 3 bezeichnet ist, und eine Mess- und Übertragungseinheit, welche mit 2 bezeichnet ist. Der Schleifroboter umfasst ferner eine Einheit zur Betätigung des Schleifkörpers 5, welche mit 7 bezeichnet sind. Die Betätigung des Schleifkörpers 5 umfasst dabei einerseits die Halterung und Drehung des Schleifkörpers 5 mittels der Werkzeugaufnahme 3. Ferner die Annäherung und Pressung des Schleifkörpers 5 an das Werkstück 6, wobei der Kopf 1 des Schleifkörpers 5 in Kontakt mit dem Werkstück kommt. Die Einheit 7 zur Betätigung des Schleifkörpers 5 kann beispielsweise einen Roboterarm umfassen. Der Schleifroboter 8 umfasst ferner eine Steuerung, welche mit 8 bezeichnet ist. Die Steuerung 8 ist mit der Einheit 7 zur Betätigung des Schleifkörpers 5 verbunden und steuert dieselbe, wobei sie Daten verwendet, die von der Mess- und Übertragungseinheit 2 erzeugt und an die Steuerung übermittelt werden.

Figur 2 zeigt einen Schleifkörper 5 zur Verwendung in einem erfindungsgemäßen Schleifroboter in einer ersten Ausführungsform entlang der Drehachse. Dabei sind der rotationssymmetrische Kopf mit 1 und die Werkzeugaufnahme mit 3 bezeichnet. Im Betrieb rotiert der Schleifkörper um die Werkzeugaufnahme 3. Der Schleifkörper 5 umfasst ferner eine Mess- und Übertragungseinheit, welche mit 2 bezeichnet ist. Die Mess- und Übertragungseinheit 2 ist mit einer eigenständigen Stromversorgung ausgerüstet, welche z.B. eine Batterie oder einen Superkondensator umfasst (nicht dargestellt). In den rotationssymmetrischen Kopf 1 sind wenigstens 2 Leiterstränge eingebettet, von welchen zwei beispielhaft mit 10 und 11 bezeichnet sind. Die Leiterstränge erstrecken sich dabei jeweils von derjenigen Außenfläche des rotationssymmetrischen Kopfes 1, welche sich im Betrieb im Kontakt mit dem Werkstück 6 befindet, ins Innere des Kopfes 1 und sind dort elektrisch mit der Mess- und Übertragungseinheit 2 verbunden. Die Leiterstränge sind elektrische voneinander isoliert, was entweder durch eine Beabstandung der Leiterstränge untereinander oder durch eine elektrische Isolation derselben erreicht werden kann.

Figur 3 zeigt dieselbe Ausführungsform des Schleifkörpers 5 wie Figur 1 in einem Schnitt quer zur Drehachse mit denselben Bezeichnungen. Man erkennt, dass die Leiterstränge 10 und 11 in dieser Darstellungsweise hintereinander liegen und radial von der zylinderförmigen Außenfläche des Kopfes 1 ins Innere desselben verlaufen.

Der Schleifkörper 5 aus Figur 2 und 3 ist dafür ausgelegt, dass während dem Betrieb die zylinderförmige Außenfläche des Kopfes 1 mit dem elektrisch leitfähigen Werkstück 6 in Kontakt steht. Bei geeigneten Drehstellungen des Schleifkörpers 5 wird beim Betrieb durch den Kontakt des leitfähigen Werkstücks 6 eine elektrisch Verbindung zwischen den Strängen eines Leiterstrangpaares 10 und 11 hergestellt, so dass ein Stromkreis entsteht, welcher von der Mess- und Übertragungseinheit 2 über den Leiterstrang 10, das Werkstück 6 und den Leiterstrang 11 zurück zur Mess- und Übertragungseinheit 2 verläuft (oder umgekehrt). Dieser Stromkreis wird von der Mess- und Übertragungseinheit 2 für eine Widerstandsmessung genutzt. Die Leiterstränge sind so ausgelegt, dass der gemessene Widerstand vom Widerstand der Leiterstränge dominiert wird. Wenn sich der Schleifkörper 5 während dem Betrieb abnützt, verringert sich der Durchmesser des Kopfes 1, was zur Folge hat, dass sich die Leiterstränge 10, 11 entsprechend verkürzen, was wiederum zur Folge hat, dass der gemessene Widerstand kleiner wird. Somit ist der gemessene Widerstand ein reziprokproportionales Maß für den Abnützungsgrad des Schleifkörpers 5. Die Mess- und Übertragungseinheit 2 ist zur Übertragung der gemessenen Widerstandswerte und damit des Abnutzungsgrades an die Steuerung 8 ausgelegt. Die Übertragung kann beispielsweise über Bluetooth erfolgen. Die von der Steuerung 8 empfangenen Signale werden zur Steuerung des Schleifvorgangs verwendet, um die gewünschte Kontur des Werkstücks zu erzeugen. Wenn der Kopf 1 das Werkstück 6 nicht berührt, existiert kein geschlossener Stromkreis und es kann kein Strom durch die Leiterstränge 10 und 11 fließen. Die Mess- und Übertragungseinheit 2 überträgt in diesem Fall keinen Widerstandswert an die Steuerung 8. Stattdessen kann die Mess- und Übertragungseinheit ein anderes Signal an die Steuerung 8 übermitteln. Dieses Signal bzw. das nicht Vorliegen eines Widerstandssignals wird von der Steuerung 8 für die Prozedur zu Annäherung des Schleifkörpers 5 an das Werkstück 6 verwendet.

Die in den Figuren 2 und 3 gezeigte Anordnung der Leiterstränge 10, 11 ist nur eine von vielen möglichen Anordnungen. Der radiale Verlauf ist dabei besonders einfach und damit vorteilhaft für die Herstellung eines Schleifkörpers 5 zur Verwendung in einem erfindungsgemäßen Schleifroboter. Alternativ könnten die Leiterstränge in Figur 3 auch spiralig nach innen verlaufen oder in Figur 2 nicht senkrecht zur zylindrischen Oberfläche stehen, sondern schräg oder auch geschwungen verlaufen. Es besteht lediglich die Anforderung, dass sich die Leiterstranglänge stetig mit der zu erwartenden Abnutzung des Kopfes 1 verkürzt, so dass die Abnahme der Leiterstranglänge ein stetiges Maß für den Abnutzungsgrad darstellt und somit der gemessene Widerstand umgekehrt proportional zum Abnutzungsgrad ist.

In Figur 3 sind eine Vielzahl von Leiterstrangpaaren 10, 11 gezeigt. Da sich der Schleifkörper während dem Betrieb sehr schnell dreht, genügen jedoch auch viel weniger solche Paare zur periodischen Widerstandsmessung, da jedes Paar immer wieder am elektrisch leitfähigen Werkstück vorbeikommt. Daher genügt zur Bereitstellung der erfindungsgemäßen Funktionalität bereits ein Leiterstrangpaar 10, 11. Die Verwendung von zu vielen Leiterstrangpaaren 10, 11 ist im Gegenteil unter Umständen ungünstig, da dann eventuell mehr als ein Leiterpaar zu einem Zeitpunkt in Kontakt zum Werkstück sein kann (wenn z.B. die Oberfläche des Werkstückes 6 entsprechend gekrümmt ist), was zur Folge hat, dass mehrere Stromkreise gleichzeitig geschlossen werden. Diesem Problem kann jedoch eine geeignet ausgelegte Mess- und Übertragungseinrichtung 2 Rechnung tragen, indem diese solche Zustände erkennt und entsprechend berücksichtigt, oder eben am einfachsten durch die Verwendung einer geringeren Anzahl von Leiterstrangpaaren 10, 11.

Figur 4 zeigt einen Schleifkörper 5 zur Verwendung in einem erfindungsgemäßen Schleifroboter in einer zweiten Ausführungsform in einem Schnitt entlang der Drehachse mit denselben Bezeichnungen wie in den Figuren 1, 2 und 3. Der in Figur 4 dargestellte Schleifkörper 5 hat einen rotationssymmetrischen Kopf 1, welcher Kugelform besitzt. Da ein solcher Kopf 1 während dem Betrieb eher punktuell mit dem Werkstück in Kontakt steht, müssen die Leiterstrangpaare 10, 11 sehr viel näher benachbart an der Oberfläche des Kopfes 1 münden und im zu erwartenden Abnützungsbereich des Kopfes 1 dicht beieinander verlaufen. Daher sind in Figur 4 die Leiterstrangpaare 10, 11 jeweils durch eine einzelne Linie dargestellt. Es ist klar, dass diese Anordnung es in der Regel notwendig macht, dass die Leiterstränge 10 von den Leitersträngen 11 elektrisch isoliert ausgeführt werden. Eine Möglichkeit diese zu erreichen, besteht in der Verwendung von gegeneinander isolierten koaxialen Leitersträngen, d.h. einer der Leiterstränge 10 oder 11 umschließt den anderen röhrenförmig, wobei sich zwischen Innen- und Außenleiter ein geeignetes Isolationsmaterial befindet. Genauso gut können die beiden Stränge 10 und 11 auch parallel verlaufen wobei sich zwischen denselben Isolationsmaterial befindet.

Bei einem wie in Figur 4 geformten Schleifkörper ist zu erwarten, dass sich dieser nicht isotrop abnutzt, sondern es werden sich vermutlich die seitlich der Achse gelegenen Partien des Kopfes 1 schneller abnutzen als die Partien vorn im Bereich des Schnittpunktes der Drehachse mit der Oberfläche des Kopfes 1. Daher ist es vorteilhaft, dass Leiterstrangpaare 10, 11 vorgesehen werden, die in unterschiedlichen Abnutzungsbereichen der Oberfläche des Kopfes 1 münden, und dass die Mess- und Übertragungseinheit 2 zwischen diesen Paaren 10, 11 unterscheiden kann. Auf diese Weise kann die Steuerung 8 auch über eine solche anisotrope Abnützung informiert werden.

Die erfindungsgemäße Ausführungsform aus Figur 4 umfasst außerdem eine optionale Einrichtung zur Messung einer eventuell auftretenden Biegung der Werkzeugaufnahme 3. Eine solche Einrichtung kann von Vorteil sein, wenn eine Störung des elektrischen Kontakts zwischen Werkstück und den Leitersträngen 10, 11 während dem Betrieb auftreten sollte. In diesem Fall bekommt die Steuerung 8 permanent die Rückmeldung von der Mess- und Übertragungseinheit 2, dass kein geschlossener Stromkreis vorliegt und daher keine Widerstandsmessung stattfinden kann. Da ein vorliegendes Widerstandssignal die Steuerung 8 auch über den vorliegenden Kontakt des Schleifkörpers mit dem Werkstück informiert, würde die Steuerung 8 davon ausgehen, dass noch kein Kontakt vorliegt und würde daher versuchen den Schleifkörper 5 weiter an das Werkstück 6 anzunähern. Dadurch würde der Druck auf den Schleifkörper 5 erhöht werden, welcher ja bereits am Werkstück anliegt. Dadurch käme es zu einer überhöhten Biegung der Werkzeugaufnahme 3. Wenn ein solcher Zustand nicht abgefangen würde, könnte es dazu führen, dass viel zu viel Material vom Werkstück 6 abgetragen wird und das Werkstück 6 außer Toleranz käme. Durch eine Überwachung der Biegung der Werkzeugaufnahme 3 kann dies verhindert werden. Die Einrichtung zur Messung der Biegung der Werkzeugaufnahme 3 aus Figur 4 umfasst zusätzlich eine Scheibe, welche sich auf der Werkzeugaufnahme 3 befindet und mit 4 bezeichnet ist. Zwischen Scheibe 4 und der Mess- und Übertragungseinheit 2 befindet sich ein geeigneter Abstand, und die Mess- und Übertragungseinheit 2 verfügt über geeignete Sensoren, die diesen Abstand an mehreren Stellen über den Umfang der Scheibe verteilt messen können. Die Mess- und Übertragungseinheit 2 überträgt auch diese Messwerte an die Steuerung 8. Biegt sich die Werkzeugaufnahme 3 nur geringfügig durch, so führt dies dazu, dass sich ein oder mehrere der gemessenen Abstände ändern. Wird während der Annäherung des Schleifkörpers (5) an das Werkstück (6) (d.h. bevor, ein Widerstandswert gemessen werden kann) eine Biegung detektiert, welche eine vordefinierte Schwelle überschreitet, so wird eine Fehlermeldung erzeugt und der Schleifkörper 5 durch die Einheit 7 vom Werkstück 6 entfernt. Es ist klar, dass die beschriebene optionale Einrichtung zur Messung einer eventuell auftretenden Biegung der Werkzeugaufnahme 3 bei allen denkbaren Ausführungsformen eines Schleifkörpers 5 zur Verwendung in einem erfindungsgemäßen Schleifroboter eingesetzt werden kann und nicht auf die Ausführungsform der Figur 4 beschränkt ist.

Die Messung des Abstandes zwischen der Scheibe 4 und der Mess- und Übertragungseinheit 2 kann beispielsweise mittels optischer, mechanischer, kapazitiver oder induktiver Sensoren erfolgen.

Aus dem bisher Gesagten wird klar, dass die Anordnung der Leiterstrangpaare 10, 11 und deren Auswertung in der Mess- und Übertragungseinheit 2 jeweils an die Geometrie des rotationssymmetrischen Kopfes 1 und die zu erwartende Abnützung desselben angepasst werden muss. Als Geometrien für den rotationssymmetrischen Kopf 1 kommen dabei alle gängigen Geometrien in Frage (z.B. Kegel, halbabgerundete Zylinder usw.).

Als Material für die Leiterstränge 10, 11 kommt Graphit oder Carbonfaser in Frage. Es sind jedoch auch andere Materialien mit einem geeigneten spezifischen Widerstand verwendbar.

Figur 5 zeigt ein Verfahren zum Betrieb eines erfindungsgemäßen Schleifroboters. Das Verfahren umfasst zwei Verfahrensschritte, welche mit V1 und V2 bezeichnet sind. Im Schritt V1 wird der Schleifkörper 5 solange an das Werkstück 6 angenähert bis der Schleifkörper 5 in Kontakt mit dem Werkstück ist. Die Mess- und Übertragungseinheit 2 liefert dabei solange ein Signal an die Steuerung 8, welches besagt, dass kein Stromkreis über ein Leiterstrangpaar geschlossen ist, solange noch kein Kontakt zwischen Schleifkörper 5 und Werkstück 6 vorliegt. Sobald ein Kontakt vorliegt, wird wenigstens ein Stromkreis über ein Leiterstrangpaar geschlossen wodurch eine Widerstandsmessung ermöglicht wird. Die Mess- und Übertragungseinheit 2 übermittelt die gemessenen Widerstandswerte an die Steuerung 8 worauf diese den Annäherungsschritt V1 beendet. Im Prinzip kann die Mess- und Übertragungseinheit 2 auch kein Signal übermitteln solange noch kein Kontakt vorliegt. In jedem Fall wird der Annäherungsschritt V1 durch die Steuerung 8 beendet sobald die Mess- und Übertragungseinheit 2 einen gemessenen Widerstandswert an die Steuerung 8 übermittelt hat. Im nachfolgenden Schritt V2 wird das Werkstück 6 mittels des Schleifkörpers 5 solange bearbeitet, bis die gewünschte Oberflächenkontur erreicht ist, wobei die Mess- und Übertragungseinheit 2 permanent die gemessenen Widerstandswerte an die Steuerung 8 übermittelt, welche diese Werte bei der Entscheidung berücksichtigt, ob die gewünschte Oberflächenkontur erreicht ist oder nicht. Dies wird dadurch ermöglicht, dass wie oben beschrieben die gemessenen Widerstandswerte die Information über den aktuellen Abnützungsgrad des Schleifkopfes 1 enthalten. Die permanente Übermittlung der gemessenen Widerstandswerte kann auch periodisch erfolgen, d.h. die Mess- und Übertragungseinheit 2 übermittelt einen Widerstandswert immer dann, wenn ein vordefiniertes konstantes Zeitintervall verstrichen ist. Die Periodendauer wird gemäß dem zu erwartenden Verschleiß pro Zeiteinheit und der erforderlichen Oberflächengenauigkeit vorab festgelegt. Je enger die Oberflächentoleranz ist, desto kürzer muss die Periodendauer gewählt werden.

## Patentansprüche

1. Schleifroboter zum Schleifen eines elektrisch leitfähigen Werkstückes (6) umfassend einen Schleifkörper (5), eine Einheit (7) zur Betätigung des Schleifkörpers (5) und eine Steuerung (8), welche mit der Einheit (7) zur Betätigung des Schleifkörpers (5) verbunden ist und dieselbe steuert, wobei der Schleifkörper (5) eine wellenförmige Werkzeugaufnahme (3) umfasst, welche eine Drehachse definiert, um die der Schleifkörper beim Schleifen rotieren kann, und einen bezüglich der Drehachse rotationssymmetrischen Kopf (1), welcher abrasives Material enthält und eine Schleiffläche aufweist, welche während dem Schleifen im Kontakt mit dem Werkstück (6) ist, **dadurch gekennzeichnet, dass** der Schleifkörper eine Mess- und Übertragungseinheit (2) und wenigstens ein Leiterstrangpaar mit zwei voneinander elektrisch isolierten Leitersträngen (10, 11) umfasst, wobei die Leiterstränge (10, 11) in den rotationssymmetrischen Kopf (1) eingebettet sind und sich von der Schleiffläche des Kopfes (1) ins Innere des Kopfes (1) erstrecken und dort elektrisch mit der Mess- und Übertragungseinheit (2) verbunden sind, wobei die Leiterstränge (10, 11) so angeordnet sind, dass während dem Schleifen durch den Kontakt mit dem Werkstück (6) ein geschlossener Stromkreis zur Messung eines Widerstandswertes entstehen kann, wobei der Stromkreis von der Mess- und Übertragungseinheit (2) über den Leiterstrang (10), das Werkstück (6) und den Leiterstrang (11) zurück zur Mess- und Übertragungseinheit (2) verläuft, und wobei die Leiterstränge (10, 11) so ausgelegt und angeordnet sind, dass der gemessene Widerstand vom Widerstand der Leiterstränge (10, 11) dominiert wird, so dass der gemessene Widerstand ein umgekehrt proportionales Maß für den Abnützungsgrad des Schleifkörpers (5) darstellt, und wobei die Mess- und Übertragungseinheit (2) zur Messung dieses Widerstandes und Übertragung des Messwertes an Steuerung (8) ausgelegt ist, und wobei die Steuerung (8) so ausgebildet ist, dass die übertragenen Widerstandswerte bei der Entscheidung berücksichtigt werden, ob eine vordefinierte Oberflächenkontur des Werkstückes (6) erreicht ist, oder nicht.

2. Schleifroboter nach Anspruch 1, wobei die Leiterstränge (10, 11) zur gegenseitigen Isolation voneinander beabstandet ausgeführt sind.

3. Schleifroboter nach Anspruch 1, wobei sich zwischen den Leitersträngen (10, 11) ein geeignetes elektrisches Isolationsmaterial befindet.

4. Schleifroboter nach einem der Ansprüche 2 oder 3, wobei die Leiterstränge (10, 11) parallel zueinander verlaufen.

5. Schleifroboter nach Anspruch 3, wobei die Leiterstränge (10, 11) koaxial zueinander verlaufen, und wobei ein Leiterstrang (10) röhrenförmig ausgebildet ist und den Leiterstrang (11) umfasst.

6. Schleifroboter nach einem der vorhergehenden Ansprüche, wobei die Leiterstränge (10, 11) aus Graphit bestehen.

7. Schleifroboter nach einem der Ansprüche 1 bis 5, wobei die Leiterstränge (10, 11) aus Carbon-Faser bestehen.

8. Schleifroboter nach einem der vorhergehenden Ansprüche, wobei die Mess- und Übertragungseinheit (2) eine Batterie umfasst.

9. Schleifroboter nach einem der Ansprüche 1 bis 7, wobei die Mess- und Übertragungseinheit (2) einen Superkondensator umfasst.

10. Schleifroboter nach einem der vorhergehenden Ansprüche, wobei die Mess- und Übertragungseinheit (2) dazu ausgebildet ist, die Messwerte mit Hilfe von Bluetooth an die Steuerung (8) zu übertragen.

11. Schleifroboter nach einem der vorhergehenden Ansprüche, wobei der Schleifkörper (5) über Mittel (4) zur Messung der Biegung der Werkzeugaufnahme (3) verfügt, und die Mess- und Übertragungseinheit (2) dazu ausgebildet ist, die Messwerte der Biegung an die Steuerung (8) zu übertragen.

12. Schleifroboter nach Anspruch 11, wobei der Schleifkörper (5) eine Scheibe (4) umfasst, welche sich auf der Werkzeugaufnahme (3) befindet, und die Mess- und Übertragungseinheit (2) mehrere Sensoren umfasst, welche dazu eingerichtet sind, den Abstand zwischen der Scheibe (4) und der Mess- und Übertragungseinheit (2) an mehreren um den Umfang der Scheibe (4) verteilten Stellen zu messen.

13. Verfahren zum Betrieb eines Schleifroboters gemäß einem der vorangehenden Ansprüche, wobei das Verfahren folgende Schritte umfasst: V1: Annäherung des Schleifkörpers (5) an das Werkstück (6) bis der Schleifkörper (5) in Kontakt mit dem Werkstück (6) kommt; V2: Bearbeitung des Werkstückes (6) mittels des Schleifkörpers (5) bis eine vordefinierte Oberflächenkontur des Werkstückes (6) erreicht ist; **dadurch gekennzeichnet, dass** die Steuerung (8) den Schritt V1 beendet und zu Schritt V2 übergeht, sobald sie einen Widerstandsmesswert von der Mess- und Übertragungseinheit (2) übermittelt bekommen hat, und wobei die Mess- und Übertragungseinheit (2) in Schritt V2 permanent die gemessenen Widerstandswerte an die Steuerung (8) übermittelt, welche die Widerstandswerte bei der Entscheidung berücksichtigt, ob die vordefinierte Oberflächenkontur erreicht worden ist, oder nicht.

14. Verfahren nach Anspruch 13 zum Betrieb eines Schleifroboters gemäß Anspruch 11 oder 12, wobei die Steuerung (8) eine Fehlermeldung erzeugt und den Schleifkörper (5) vom Werkstück (6) entfernt, wenn in Schritt V1 die Mess- und Übertragungseinheit (2) eine Biegung übermittelt, welche einen vordefinierten Wert für die Biegung überschreitet.

## Claims

1. Grinding robot for grinding an electrically conductive workpiece (6), comprising a grinding body (5), a unit (7) for operating the grinding body (5), and a controller (8) which is connected to the unit (7) for operating the grinding body (5) and controls the said unit, wherein the grinding body (5) comprises a shaft-like tool receptacle (3) which defines a rotation axis about which the grinding body can rotate during grinding, and a head (1) which is rotationally symmetrical with respect to the rotation axis, contains abrasive material and has a grinding face which is in contact with the workpiece (6) during grinding, **characterized in that** the grinding body comprises a measurement and transmission unit (2) and at least one conductor strand pair with two conductor strands (10, 11) which are electrically insulated from one another, wherein the conductor strands (10, 11) are embedded into the rotationally symmetrical head (1) and extend from the grinding face of the head (1) into the interior of the head (1) and are electrically connected to the measurement and transmission unit (2) there, wherein the conductor strands (10, 11) are arranged such that a closed electrical circuit for measuring a resistance value can be created by the contact with the workpiece (6) during grinding, wherein the electrical circuit runs from the measurement and transmission unit (2), via the conductor strand (10), the workpiece (6) and the conductor strand (11), back to the measurement and transmission unit (2), and wherein the conductor strands (10, 11) are designed and arranged such that the measured resistance is dominated by the resistance of the conductor strands (10, 11), so that the measured resistance represents an inversely proportional measure of the degree of wear of the grinding body (5), and wherein the measurement and transmission unit (2) is designed for measuring this resistance and transmitting the measured value to the controller (8), and wherein the controller (8) is designed such that the transmitted resistance values are taken into account in the decision as to whether a predefined surface contour of the workpiece (6) is reached or not.

2. Grinding robot according to Claim 1, wherein the conductor strands (10, 11) are designed at a distance from one another for mutual insulation.

3. Grinding robot according to Claim 1, wherein a suitable electrical insulation material is located between the conductor strands (10, 11).

4. Grinding robot according to either of Claims 2 and 3, wherein the conductor strands (10, 11) run parallel in relation to one another.

5. Grinding robot according to Claim 3, wherein the conductor strands (10, 11) run coaxially in relation to one another, and wherein a conductor strand (10) is of tubular design and comprises the conductor strand (11).

6. Grinding robot according to one of the preceding claims, wherein the conductor strands (10, 11) consist of graphite.

7. Grinding robot according to one of Claims 1 to 5, wherein the conductor strands (10, 11) consist of carbon fibre.

8. Grinding robot according to one of the preceding claims, wherein the measurement and transmission unit (2) comprises a battery.

9. Grinding robot according to one of Claims 1 to 7, wherein the measurement and transmission unit (2) comprises a super capacitor.

10. Grinding robot according to one of the preceding claims, wherein the measurement and transmission unit (2) is designed to transmit the measured values to the controller (8) with the aid of Bluetooth.

11. Grinding robot according to one of the preceding claims, wherein the grinding body (5) has means (4) for measuring the flexion of the tool receptacle (3), and the measurement and transmission unit (2) is designed to transmit the measured values of the flexion to the controller (8).

12. Grinding robot according to Claim 11, wherein the grinding body (5) comprises a disc (4) which is located on the tool receptacle (3), and the measurement and transmission unit (2) comprises a plurality of sensors which are designed to measure the distance between the disc (4) and the measurement and transmission unit (2) at several points which are distributed over the circumference of the disc (4).

13. Method for operating a grinding robot according to one of the preceding claims, wherein the method comprises the following steps:
V1: moving the grinding body (5) closer to the workpiece (6) until the grinding body (5) comes into contact with the workpiece (6);
V2: machining the workpiece (6) by means of the grinding body (5) until a predefined surface contour of the workpiece (6) is reached;
**characterized in that** the controller (8) concludes step V1 and transitions to step V2 as soon as it has received a measured resistance value transmitted by the measurement and transmission unit (2), and wherein, in step V2, the measurement and transmission unit (2) permanently transmits the measured resistance values to the controller (8) which takes into account the resistance values in the decision as to whether the predefined surface contour has been reached or not.

14. Method according to Claim 13 for operating a grinding robot according to Claim 11 or 12, wherein the controller (8) generates a fault message and moves the grinding body (5) away from the workpiece (6) if, in step V1, the measurement and transmission unit (2) transmits a flexion which exceeds a predefined value for the flexion.

## Revendications

1. Robot de meulage pour meuler une pièce (6) électriquement conductrice, comprenant un corps de meulage (5), une unité (7) d'actionnement du corps de meulage (5) et un dispositif de commande (8) qui est relié à l'unité (7) d'actionnement du corps de meulage (5) et qui la commande, dans lequel le corps de meulage (5) comprend un logement d'outil (3) en forme d'arbre qui définit un axe de rotation autour duquel le corps de meulage peut tourner lors du meulage, et une tête (1) symétrique de rotation par rapport à l'axe de rotation, qui contient un matériau abrasif et présente une surface de meulage, qui est en contact avec la pièce (6) pendant le meulage,
**caractérisé en ce que** le corps de meulage comprend une unité de mesure et de transmission (2) et au moins une paire de brins conducteurs présentant deux brins conducteurs (10, 11) électriquement isolés l'un de l'autre, dans lequel les brins conducteurs (10, 11) sont incorporés dans la tête symétrique de rotation (1) et s'étendent de la surface de meulage de la tête (1) à l'intérieur de la tête (1) et y sont reliés électriquement à l'unité de mesure et de transmission (2), dans lequel les brins conducteurs (10, 11) sont disposés de manière à ce qu'un circuit fermé permettant de mesurer une valeur de résistance puisse être créé pendant le meulage du fait du contact avec la pièce (6), dans lequel le circuit part de l'unité de mesure et de transmission (2), passe par le brin conducteur (10), la pièce (6) et le brin conducteur (11) pour revenir à l'unité de mesure et de transmission (2), et dans lequel les brins conducteurs (10, 11) sont configurés et disposés de manière à ce que la résistance mesurée soit dominée par la résistance des brins conducteurs (10, 11), de sorte que la résistance mesurée représente une mesure inversement proportionnelle du degré d'usure du corps de meulage (5), et dans lequel l'unité de mesure et de transmission (2) est configurée pour mesurer ladite résistance et transmettre la valeur de mesure au dispositif de commande (8), et dans lequel le dispositif de commande (8) est conçu de manière à ce que les valeurs de résistance transmises soient prises en compte pour décider si un contour de surface prédéfini de la pièce (6) est atteint ou non.

2. Robot de meulage selon la revendication 1, dans lequel les brins conducteurs (10, 11) sont conçus pour être espacés les uns des autres pour une isolation mutuelle.

3. Robot de meulage selon la revendication 1, dans lequel un matériau d'isolation électrique approprié se trouve entre les brins conducteurs (10, 11).

4. Robot de meulage selon l'une des revendications 2 ou 3, dans lequel les brins conducteurs (10, 11) sont parallèles entre eux.

5. Robot de meulage selon la revendication 3, dans lequel les brins conducteurs (10, 11) s'étendent coaxialement l'un par rapport à l'autre, et dans lequel un brin conducteur (10) est réalisé sous forme tubulaire et comprend le brin conducteur (11).

6. Robot de meulage selon l'une des revendications précédentes, dans lequel les brins conducteurs (10, 11) sont constitués de graphite.

7. Robot de meulage selon l'une des revendications 1 à 5, dans lequel les brins conducteurs (10, 11) sont constitués de fibre de carbone.

8. Robot de meulage selon l'une des revendications précédentes, dans lequel l'unité de mesure et de transmission (2) comprend une batterie.

9. Robot de meulage selon l'une des revendications 1 à 7, dans lequel l'unité de mesure et de transmission (2) comprend un supercondensateur.

10. Robot de meulage selon l'une des revendications précédentes, dans lequel l'unité de mesure et de transmission (2) est conçue pour transmettre les valeurs de mesure au dispositif de commande (8) par Bluetooth.

11. Robot de meulage selon l'une des revendications précédentes, dans lequel le corps de meulage (5) possède des moyens (4) permettant de mesurer la flexion du logement d'outil (3), et l'unité de mesure et de transmission (2) est conçue pour transmettre les valeurs de mesure de la flexion au dispositif de commande (8).

12. Robot de meulage selon la revendication 11, dans lequel le corps de meulage (5) comprend un disque (4) qui se trouve sur le logement d'outil (3), et l'unité de mesure et de transmission (2) comprend plusieurs capteurs qui sont conçus pour mesurer la distance entre le disque (4) et l'unité de mesure et de transmission (2) en plusieurs points répartis sur la circonférence du disque (4) .

13. Procédé pour le fonctionnement d'un robot de meulage selon l'une des revendications précédentes, dans lequel le procédé comprend les étapes suivantes :
V1 : rapprochement du corps de meulage (5) de la pièce (6) jusqu'à ce que le corps de meulage (5) entre en contact avec la pièce (6) ;
V2 : usinage de la pièce (6) au moyen du corps de meulage (5) jusqu'à ce qu'un contour de surface prédéfini de la pièce (6) soit atteint ;
**caractérisé en ce que** le dispositif de commande (8) termine l'étape V1 et passe à l'étape V2 dès qu'il a reçu une valeur de mesure de résistance en provenance de l'unité de mesure et de transmission (2), et dans lequel, à l'étape V2, l'unité de mesure et de transmission (2) transmet en permanence les valeurs de résistance mesurées au dispositif de commande (8), qui prend en compte les valeurs de résistance pour décider si le contour de surface prédéfini a été atteint ou non.

14. Procédé selon la revendication 13 pour le fonctionnement d'un robot de meulage selon la revendication 11 ou 12, dans lequel le dispositif de commande (8) génère un message d'erreur et retire le corps de meulage (5) de la pièce (6) si, à l'étape V1, l'unité de mesure et de transmission (2) transmet une flexion qui dépasse une valeur prédéfinie de la flexion.
